# EUROPÄISCHE PATENTSCHRIFT

(11) **EP 0 834 012 B1**
(45) Veröffentlichungstag und Bekanntmachung des Hinweises auf die Patenterteilung: **03.04.2002**
(21) Anmeldenummer: 96946143.3
(22) Anmeldetag: 11.12.1996
(51) Int. Cl.: F02M 59/46, F02M 41/14, F02M 41/06

(54) **KRAFTSTOFFEINSPRITZVORRICHTUNG**
FUEL INJECTION DEVICE
DISPOSITIF D'INJECTION DE CARBURANT

(30) Priorität: 23.04.1996 DE 19616084
(43) Veröffentlichungstag der Anmeldung: 08.04.1998
(73) Patentinhaber: ROBERT BOSCH GMBH, 70442 Stuttgart (DE)
(72) Erfinder: RODRIGUEZ-AMAYA, Nestor, D-70372 Stuttgart (DE)
(86) Internationale Anmeldenummer: DE9602380
(87) Internationale Veröffentlichungsnummer: WO9740272

(56) Entgegenhaltungen:
- EP-A- 0 195 261
- EP-A- 0 278 099
- DE-A- 4 339 948
- US-A- 5 190 223

## Beschreibung

### Stand der Technik

Die Erfindung geht von einer Kraftstoffeinspritzvorrichtung gemäß der Gattung des Patentanspruchs 1 aus. Bei einer solchen, durch die EP-B1-0 195 261 bekannten Kraftstoffeinspritzvorrichtung ist ein Elektromagnetventil vorgesehen, das einen Flachanker aufweist, der das Ventilglied entgegen der Kraft einer Öffnungsfeder bei Erregung des Elektromagneten in Schließstellung bringt. Dies folgt ungedämpft. Bei nichterregtem Magneten verschiebt die Feder des Elektromagnetventils den Anker in Richtung Öffnen des Magnetventils. Der Anker schließt dabei erst bei Erreichen seiner Endstellung die Dämpfungskammer ein,, deren Umfassungswände zugleich den Öffnungsbegrenzungsanschlag des Ventilglieds des Magnetventils darstellen. Die Dämpfung erfolgte dabei hauptsächlich durch die Annäherung des Flachankers an die Dämpfungskammer und die Dämpfung ist dabei auf das letzte Teilstück des Ventilöffnungshubs begrenzt. Das bekannte Ventil ist in einem Ventilgehäuse vorgesehen, das ortsfest in eine Kraftstoffeinspritzpumpe eingebaut wird.

### Vorteile der Erfindung

Die erfindungsgemäße Kraftstoffeinspritzvorrichtung mit den kennzeichnenden Merkmalen des Patentanspruchs 1 hat demgegenüber den Vorteil, daß eine Dämpfung ständig über den gesamten Hub des Ventilglieds des Elektromagnetventils zur Wirkung kommt und ein kleinbauender Tauchanker Verwendung findet mit gering bewegter Masse. Damit ergibt sich eine kleine Baugröße und ein schnelles Ansprechverhalten des Elektromagnetventils.

In vorteilhafter Weiterbildung nach Patentanspruch 2 ergibt sich eine konstruktive, sehr einfache Lösung, die das Dämpfungsverhalten steuernde Drossel einzubringen. In besonders vorteilhafter Weise kann eine solche Drossel auch ausgetauscht werden und mit dem Einsatzstück auch unterschiedliche Drosselwirkungen und Dämpfungswirkungen eingestellt werden. Mit der vorteilhaften Weiterbildung gemäß Anspruch 3 kann die Lage der Drossel und damit das Volumen der Dämpfungskammer durch mehr oder weniger tiefes Einpressen des Einsatzstücks in die Ausnehmung eingestellt werden und wiederum hier das dynamische Verhalten des Drosseleffekts gesteuert werden.

Mit der Weiterbildung nach Patentanspruch 4 ergibt sich eine optimale Konfiguration des Magnetkreises des Elektromagneten und zudem auch eine einfache Realisierung eines Hubanschlags für den Öffnungshub des Ventilglieds.

Nach Patentanspruch 5 schließlich ergibt sich mit dieser Ausgestaltung die sehr vorteilhafte Möglichkeit, ein Magnetventil einem rotierenden Teil zuzuordnen. Vorteilhaft ist es ferner, gemäß Patentanspruch 6 das in der Kraftstoffeinspritzvorrichtung bereits vorhandene Fluid in Form von Kraftstoff als Dämpfungsfluid zu verwenden.

### Zeichnung

Ein Ausführungsbeispiel der Erfindung ist in der Zeichnung dargestellt und wird in der nachfolgenden Beschreibung näher erläutert.

### Beschreibung des Ausführungsbeispiels

Der Schnitt der Zeichnung zeigt einen Teil einer Verteilereinspritzpumpe als Krafstoffeinspritzvorrichtung, bei der die erfindungswesentlichen Merkmale verwirklicht sind. Dabei ist in einem Gehäuse 1 der Kraftstoffeinspritzpumpe eine Buchse 2 eingesetzt, die wiederum in ihrem Inneren eine Führungsbohrung 5 aufweist, in der ein Verteiler 7 geführt ist. Dieser wird durch nicht weiter dargestellte Mittel rotierend angetrieben und läuft synchron zur Drehzahl einer zugehörigen Brennkraftmaschine um. Er ist im Gehäuse 1 axial gegen Verschieben gesichert und weist einen Längskanal 8 auf, der auf der einen Seite mit einem hier nicht weiter gezeigten Pumpenarbeitsraum verbunden ist und auf der anderen Seite in einen Druckraum 9 mündet, der Teil eines von einer Stirnseite 10 des Verteilers ausgehenden blind endenden, zur Achse des Verteilers koaxial liegenden Kanals 12 ist. Der Druckraum wird dabei auf der einen Seite von einem Ventilsitz 14 begrenzt, der in eine weiteführende entlastungsseitige Teilbohrung 15 des Kanals 12 übergeht. Auf der anderen Seite des Druckraums 9 schließt sich eine koaxiale Führungsbohrung 16 an, die an der Stirnseite 10 des Verteilers austritt.

Auf diese ist eine Magnetscheibe 18 aufgeschraubt, die eine schlüssellochartige Ausnehmung 20 hat. Durch diese ragt in einen engen, koaxial zur Achse des Verteilers liegenden Teil ein Hals 22 eines Ventilglieds 23 eines Magnetventils 24. Dieses ist mit seinem Gehäuse 25 in eine Ausnehmung des Gehäuses 1 der Kraftstoffeinspritzpumpe eingesetzt und dort ortsfest fixiert. Das Magnetventil weist dabei in seinem Gehäuse 25 einen Elektromagneten 29 mit einer Magnetspule 26 auf, die innerhalb eines Magnetkerns angeordnet ist, der die Form eines Ringtopfes hat mit einem mittleren, hülsenförmigen Magnetkern 27 und einem Magnetaußenmantel 28, zwischen dem und dem mittleren Magnetkern die Magnetspule gelagert ist. Stirnseitig zum Verteiler hin wird der Magnetkern ergänzt durch die Magnetscheibe 18, die im Durchmesser auf den Innendurchmesser des Magnetaußenmantels angepaßt ist und zu diesem nur einen schmalen Luftspalt bildet. Dadurch wird ermöglicht, daß bei feststehendem Elektromagneten 29 sich die Magnetscheibe 18, die Teil des magnetischen Kreises ist, zusammen mit dem rotierenden Verteiler 7 drehen kann.

Der mittlere Magnetkern 27 weist eine durchgehende Ausnehmung 30 auf, die als gestufte Durchgangsbohrung ausgebildet ist, von der ein im Durchmesser größerer Teil 31, kreiszylindrisch ausgebildet und der Führung eines Tauchankers 33 dient. Dieser ist an einem kopfartigen Ende 34 anschließend an dem Hals 22 des Ventilglieds 23 befestigt und betätigt bei Erregung der Magnetspule das Ventilglied in Schließrichtung auf seinen Sitz 14 hin. In Öffnungsrichtung wirkt auf das Ventilglied eine Druckfeder 35, die in der Teilbohrung 15 sich abstützt. Der Anker kann auch einstückig zugleich das kopfartige Ende 34 des Ventilgieds 23 bilden.

Der Hub des Ventilglieds wird durch die Anlage einer Schulter 36 des Ventilglieds an der Magnetscheibe begrenzt. Die Schulter wird durch den Übergang des in der Führungsbohrung 16 gleitenden Teils des Ventilschließglieds 23 zum Hals 22 gebildet.

In im Durchmesser kleineren Teil 37 der gestuften Durchgangsbohrung 30 ist ein Einsatzstück 38 eingepreßt, das im wesentlichen topfförmig ausgebildet ist mit zum Tauchanker 33 weisenden Boden, in dem in der Mitte eine Drossel als Bohrung 39 eingebracht ist. Diese verbindet eine zwischen dem Einsatzstück und dem Tauchanker 33 in im Durchmesser größeren Teil 31 der gestuften Durchgangsbohrung eingeschlossenen Dämpfungskammer 40 mit einem Entlastungsraum 41, der sich jenseits des Einsatzstücks anschließt und mit kraftstofführenden Räumen der Kraftstoffeinspritzpumpe verbunden ist.

Das Einsatzstück kann verschieden weit in den im Durchmesser kleineren Teil 37 der gestuften Durchgangsbohrung 30 eingepreßt werden und somit das Volumen der Dämpfungskammer 40 eingestellt werden. Das Einsatzstück kann mit einer entsprechend dem Anwendungsfall notwendigen Drosselquerschnitt versehen werden und auch gegebenenfalls ausgetauscht werden.

Im Betrieb der Kraftstoffeinspritzvorrichtung wird das Ventilglied 23 durch die Druckfeder 35 in Öffnungsrichtung beaufschlagt, so daß das Ventilglied von seinem Ventilsitz 14 abgehoben wird und der Druckraum 9 zur Entlastungsseite entlastet werden kann. In dieser Stellung des Magnetventils kann sich kein Hochdruck im nicht gezeigten Pumpenarbeitsraum aufbauen und dementsprechend auch kein Hochdruck über eine von mehreren Förderleitungen 43, die im Wechsel mit der Druckkammer 9 beziehungsweise mit dem Druckkanal 8 bei der Drehung des Verteilers verbunden werden zu einem Kraftstoffeinspritzventil geleitet werden. Bei Bestromung der Magnetspule entsteht ein Magnetfluß, der den Tauchanker 33 zur Magnetscheibe 18 hin bewegt, bis das Ventilglied zur Anlage an seinem Ventilsitz 14 kommt. Der Hub in Öffnungsrichtung ist, wie bereits ausgeführt, durch die Anlage der Schulter 36 an der Magnetscheibe begrenzt. Die Durchführung des Kopfes 34 durch die Magnetscheibe 18 ermöglicht die schlüssellochartige Ausgestaltung der Ausnehmung 20. Dabei wird in bekannter Weise der Kopf des Ventilglieds durch einen exzentrisch liegenden größeren Durchmesser hindurchgeführt und dann der Hals 22 in der koaxialen Lage zur Verteilerachse positioniert.

Mit der obenbeschriebenen Kraftstoffeinspritzvorrichtung und dem zugehörigen Elektromagnetventil erhält man eine exakte Krafstoffmengensteuerung, insbesondere in dem hier vorgesehenen Fall, in dem mit Hilfe des Elektromagnetventils die Hochdruckförderphase mit Spritzbeginn und Spritzdauer der Kraftstoffeinspritzpumpe bestimmt wird. Über den rotierenden Verteiler wird dabei jeweils über eine Förderleitung 43 das zugehörige Kraftstoffeinspritzventil angesteuert und diesem die durch das Elektromagnetventil gesteuerte Hochdruckeinspritzmenge zugeführt. Das Ventil arbeitet dabei mit geringer Masse sehr schnell und schwingungsfrei mit der hier vorgesehenen optimal anpaßbaren Dämpfung.

## Patentansprüche

1. Kraftstoffeinspritzvorrichtung, die ein Elektromagnetventil (24) zur Steuerung von Kraftstoffströmen aufweist, mit einem Ventilglied (23), das durch einen Anker (33) des Elektromaneten (29) des Elektromagnetventils betätigt wird, der mit einem Magnetkern (27, 28, 18) einer Magnetspule (26) des Elektromagneten zusammenwirkt und wenigstens in einer seiner Stellungen eine Dämpfungskammer (40) im Elektromagneten (29) schließt, die über eine Dämpfungsdrossel (39) mit einem Entlastungsraum (41) ständig verbunden ist, **dadurch gekennzeichnet, daß** der Anker (33) zylindrisch ausgebildet ist und in eine die Dämpfungskammer (40) aufnehmende zylindrische Ausnehmung (30) im Magnetkern (27) des Elektromagneten als Tauchanker ständig eintaucht.

2. Kraftstoffeinspritzvorrichtung nach Anspruch 1, **dadurch gekennzeichnet, daß** die Ausnehmung (30) als koaxialer Durchgangskanal in einem axial durch die Magnetspule (26) gehenden mittleren Magnetkern (27) des Elektromagneten (29) ausgebildet ist und die Drossel (39) in einem Einsatzstück (38) ausgebildet ist, das die Ausnehmung (30) zum Entlastungsraum (41) hin abschließt.

3. Kraftstoffeinspritzvorrichtung nach Anspruch 2, **dadurch gekennzeichnet, daß** das Einsatzstück (38) topfförmig ausgebildet ist und in die Ausnehmung (30, 37) eingepreßt ist.

4. Kraftstoffeinspritzvorrichtung nach Anspruch 2 oder 3, **dadurch gekennzeichnet, daß** der Anker (33) an einem Kopf (34) eines Ventilgliedes (23) des Magnetventils (24) angeordnet ist, zwischen dem und einem in einer Führungsbohrung (16) dicht geführten Teil des Ventilgliedes ein Hals (22) mit reduziertem Durchmesser vorgesehen ist, der durch eine Öffnung (20) in einer im Magnetkreis des Elektromagneten (29) liegenden Scheibe (18) geführt ist, die zur Durchführung des im Durchmesser größern Kopfes (34) des Ventilglieds (23) eine Öffnung aufweist, die neben dem Breich durch den der Hals (22) im eingebauten Zustand geht, eine schlüssellochartige erweiterten Teil hat und die als Anschlag für das von einer Feder beaufschlagte Ventilglied (23) dient.

5. Kraftstoffeinspritzvorrichtung nach Anspruch 4, **dadurch gekennzeichnet, daß** der Elektromagnet (29) der Elektromagnetventils (24) in der Kraftstoffeinspritzvorrichtung feststehend angeordnet ist, daß die Scheibe (18) auf einer Stirnseite (10) eines rotierend angetriebenen Verteilers (7) der Kraftstoffeinspritzvorrichtung befestigt ist und mit geringem Luftspalt radial an einem Mantelteil (28) des Magnetkerns des Elektromagneten angrenzt und daß das Ventilglied (23) in der koaxial zur Achse des Verteilers (7) liegende Führungsbohrung (16) im Verteiler (7) eintaucht.

6. Krafstoffeinspritzvorrichtung nach einem der vorstehenden Ansprüche, **dadurch gekennzeichnet, daß** der Elektromagnet (29) von als Dämpfungsfluid wirkendem Kraftstoff durchflossen ist.

## Claims

1. Fuel injection apparatus which has a solenoid valve (24) for controlling fuel flows, having a valve element (23) which is operated by an armature (33) of the electromagnet (29) of the solenoid valve, which armature (33) interacts with a magnet core (27, 28, 18) of a magnet coil (26) of the electromagnet and, in at least one of its positions, closes a damping chamber (40) in the electromagnet (29), which damping chamber (40) is always connected via a damping constriction (39) to a pressure-relief area (41), **characterized in that** the armature (33) is cylindrical and, as a plunger-type armature, always enters a cylindrical recess (30), in which the damping chamber (40) is accommodated, in the magnet core (27) of the electromagnet.

2. Fuel injection apparatus according to Claim 1, **characterized in that** the recess (30) is in the form of a coaxial passage channel in a central magnet core (27), which passes axially through the magnet coil (26), of the electromagnet (29), and the constriction (39) is formed in an insert (38) which seals the recess (30) from the pressure-relief area (41).

3. Fuel injection apparatus according to Claim 2, **characterized in that** the insert (38) is in the form of a pot and is pressed into the recess (30, 37).

4. Fuel injection apparatus according to Claim 2 or 3, **characterized in that** the armature (33) is arranged on a head (34) of a valve element (23) of the solenoid valve (24), between which and a part of the valve element which is guided in a sealed manner in a guide hole (16) a neck (22) having a reduced diameter is provided, which neck (22) passes through an opening (20) in a disc (18) which is in the magnetic circuit of the electromagnet (29) and has an opening for the head (34), which has a large diameter, of the valve element (23) to pass through, which opening has a keyhole-like widened part in addition to the region through which the neck (22) passes in the installed state, and which is used as a stop for the valve element (23), on which a spring acts.

5. Fuel injection apparatus according to Claim 4, **characterized in that** the electromagnet (29) of the solenoid valve (24) is arranged such that it is fixed in the fuel injection apparatus, **in that** the disc (18) is mounted on one end face (10) of a distributor (7), which is driven such that it rotates, of the fuel injection apparatus and is radially adjacent to a casing part (28) of the magnet core of the electromagnet with a small airgap, and **in that** the valve element (23) enters the guide hole (16), which is coaxial with respect to the axis of the distributor (7), in the distributor (7).

6. Fuel injection apparatus according to one of the preceding claims, **characterized in that** the fuel, which acts as a damping fluid, flows through the electromagnet (29).

## Revendications

1. Dispositif d'injection de carburant comportant une électrovanne (24) pour commander le débit de carburant, un organe formant soupape (23) actionné par un induit (33) de l'électro-aimant (29) de l'électrovanne, et qui coopère avec un noyau magnétique (27, 28, 19) d'une bobine électromagnétique (26) de l'électro-aimant et ferme une chambre d'amortissement (40) de l'électro-aimant (29) dans au moins l'une de ses positions, cette chambre étant reliée en permanence à la chambre de décharge (41) par un organe d'étranglement d'amortissement (39),
**caractérisé en ce que**
l'induit (34) de forme cylindrique pénètre dans une cavité cylindrique (30) recevant la chambre d'amortissement (40), et plonge en permanence dans le noyau magnétique (27) de l'électro-aimant à la manière d'un noyau plongeur.

2. Dispositif d'injection de carburant selon la revendication 1,
**caractérisé en ce que**
la cavité (30) est réalisée sous la forme d'un canal traversant avec un noyau magnétique (27) moyen de l'électro-aimant (29), qui traverse axialement la bobine électromagnétique (26) et l'organe d'étranglement (39) est réalisé dans un insert (38) qui délimite la cavité (30) en direction de la chambre de décharge (41).

3. Dispositif d'injection de carburant selon la revendication 2,
**caractérisé en ce que**
l'insert (38) en forme de pot est pressé dans la cavité (30, 37).

4. Dispositif d'injection de carburant selon la revendication 2 ou 3,
**caractérisé en ce que**
l'induit (34) est prévu sur une tête (33) formant soupape (23) de l'électrovanne (24), entre celui-ci et une pièce guidée de manière étanche dans le perçage de guidage (16) de l'organe formant soupape, un col (22) de diamètre réduit passe par une ouverture (20) du disque (18) dans un électro-aimant (29) faisant partie du circuit magnétique, et ce disque a pour le passage de la tête (34) de plus grand diamètre, de l'organe formant soupape (23), une ouverture qui, à côté de la zone traversée par le col (23) à l'état monté, présente une partie élargie en forme de trou de serrure servant de butée pour la soupape (23) sollicitée par un ressort.

5. Dispositif d'injection de carburant selon la revendication 4,
**caractérisé en ce que**
l'électro-aimant (29) de l'électrovanne (24) est monté fixe dans le dispositif d'injection de carburant,
le disque (18) est fixé au niveau d'une face frontale (10) d'un distributeur (7) entraîné en rotation du dispositif d'injection de carburant et est adjacente avec un faible entrefer, radialement à une partie formant enveloppe (28) du noyau magnétique de l'électro-aimant, et l'organe formant soupape (23) plonge dans ce distributeur (7) dans le perçage de guidage (16) coaxial à l'axe du distributeur (7).

6. Dispositif d'injection de carburant selon l'une quelconque des revendications précédentes,
**caractérisé en ce que**
l'électro-aimant (29) est traversé par le carburant fonctionnant comme fluide d'amortissement.
